# EUROPÄISCHE PATENTANMELDUNG

(11) **EP 1 908 882 A1**
(43) Veröffentlichungstag der Anmeldung: **09.04.2008**
(21) Anmeldenummer: 07010113.4
(22) Anmeldetag: 22.05.2007
(51) Int. Cl.: E01F 15/04

(54) **Schutzplankenanordnung**

(30) Priorität: 29.09.2006 DE 202006015149 U
(71) Anmelder: SPIG SCHUTZPLANKEN-PRODUKTIONS-GESELLSCHAFT MBH & CO.KG, 66839 Schmelz-Limbach (DE)
(72) Erfinder: Schmitt, Karl-Heinz, 66636 Tholey (DE)
(74) Vertreter: Ksoll, Peter

(57) **Zusammenfassung**

Die Schutzplankenanordnung (1) weist zu einem Schutzplankenstrang (2) lösbar miteinander verbundene, im Querschnitt W-förmige Schutzplanken (3) auf, welche unter Eingliederung von Abstandskonsolen (21) an vertikalen Pfosten (17) mit einem C-förmigen Querschnitt befestigt sind. Die Schutzplanken (3) sind auf ihren den Pfosten (17) zugewandten Innenseiten mit im Querschnitt trapezförmigen Schienen (11) ausgesteift. In die Pfosten (17) sind Verstärkungsprofile (19) mit einer Außenkontur eingefügt, die etwa der Innenkontur der Pfosten (17) entspricht.

## Beschreibung

Die Erfindung betrifft eine Schutzplankenanordnung gemäß den Merkmalen im Oberbegriff des Anspruchs 1.

Eine derartige Schutzplankenanordnung zählt im Umfang der EP 0 379 424 A2 zum Stand der Technik. Sie umfasst im Querschnitt W-förmige, zu einem Schutzplankenstrang lösbar miteinander verbundene stählerne Schutzplanken, welche unter Eingliederung von stählernen Abstandskonsolen an vertikalen Pfosten aus Stahl mit einem C-förmigen Querschnitt befestigt sind. Eine derartige Schutzplankenanordnung hat sich im Großen und Ganzen bewährt, da sie von einer Fahrbahn abgekommene Fahrzeuge davon abhalten in eine Gegenfahrbahn zu gelangen und dort mit anderen Fahrzeugen zu kollidieren. Auch tragen solche Schutzplankenanordnungen dazu bei, von der Fahrbahn abgekommene Fahrzeuge zumindest begrenzt in Längsrichtung der Fahrbahn zu führen und sie daran hindern, zurück in die Fahrbahn geschleudert zu werden.

Ungeachtet der vorteilhaften Eigenschaften der bekannten Schutzplankenanordnung gibt es jedoch in der Praxis Streckenabschnitte, in denen sie selbst die im Umfang der Aufhaltestufe H1 vorgegebenen Kriterien nicht erfüllt. Die Aufhaltestufe gibt das Aufhaltevermögen bzw. Aufhaltewirkung der einzelnen Schutzplankensysteme an. Die Aufhaltestufe wird definiert durch eine Anfahrprüfung gemäß DIN EN 1317. Die Aufhaltestufe H1 muss einen Pkw mit einer Gesamtmasse von 900 kg und einer Anprallgeschwindigkeit von 100 km/h bei einem Anprallwinkel von 20 ° sowie einen Lkw mit einer Gesamtmasse von 10 t und einer Anprallgeschwindigkeit von 70 km/h unter einem Anprallwinkel von 15 ° aufhalten.

Der Erfindung liegt - ausgehend vom Stand der Technik - die Aufgabe zugrunde, eine Schutzplankenanordnung zu schaffen, welche den geforderten Auflagen in Bezug auf die Aufhaltestufe H1 auch in schwierigeren Situationen vollauf genügt.

Die Lösung dieser Aufgabe wird in den Merkmalen des Anspruchs 1 gesehen.

Danach werden jetzt die einzelnen Schutzplanken eines Schutzplankenstrangs auf ihren den Pfosten zugewandten Innenseiten mit im Querschnitt trapezförmigen Schienen aus Stahl ausgesteift. Die Schutzplanken setzen hierdurch einem aufprallenden Fahrzeug einen höheren Widerstand entgegen und hindern somit die Fahrzeuge daran in eine Gegenfahrbahn zu gelangen oder aufgrund eines zu hohen Rückfederungseffektes in die eigene Fahrbahn zurück geschleudert zu werden. Ergänzend zu der Aussteifung der Schutzplanken werden auch die Pfosten verstärkt, und zwar dadurch, dass in die im Querschnitt C-förmigen Pfosten Verstärkungsprofile eingefügt werden. Diese weisen eine Außenkontur auf, welche weitgehend der Innenkontur der Pfosten entspricht. Insbesondere handelt es sich hierbei um im Querschnitt U-förmige Verstärkungsprofile. Vorzugsweise haben die Verstärkungsprofile eine Länge, die der Länge der Pfosten entspricht. Ferner ist es im Rahmen der Erfindung von Bedeutung, dass die Verstärkungsprofile spielfrei in die Pfosten eingefügt, insbesondere eingerammt, werden.

Der Abstand der Pfosten untereinander wird den jeweiligen Anforderungen vor Ort angepasst, um eine mögliche Ausbeulung und eine dynamische Durchbiegung zu verringern. Entsprechende Montageöffnungen in den Schutzplanken sind in vorgegebenen Abständen vorhanden.

Damit die Pfosten mit den integrierten Verstärkungsprofilen leichter an den Abstandskonsolen befestigt werden können, sehen die Merkmale des Anspruchs 2 vor, dass die Pfosten mit ihren Breitseiten den Schutzplanken zugewandt sind.

Dadurch, dass gemäß Anspruch 3 die Schienen eine Länge aufweisen, die der Länge der Schutzplanken entspricht, können zur Befestigung der Schienen die Schraubmittel herangezogen werden, welche im Überlappungsbereich zweier aufeinander folgender Schutzplanken der Verbindung dieser Schutzplanken dienen.

Entsprechend dieser Ausbildung weisen die Schienen endseitig Bohrlochkonfigurationen auf, die den Bohrlochkonfigurationen an den Enden der Schutzplanken angepasst sind (Anspruch 4). Ferner werden hier die Schienen zusammen mit den Schutzplanken an den Abstandskonsolen festgelegt.

In diesem Zusammenhang ist es gemäß den Merkmalen des Anspruchs 5 von Vorteil, dass die Schienen sowohl mit den den Pfosten zugewandten Böden der Schutzplanken, als auch mit den sich an die Böden anschließenden und V-förmig gespreizten Innenschenkeln lösbar verbunden sind. Hierbei gelangen bevorzugt Linsenkopfschrauben zum Einsatz, welche auf den der Fahrbahn zugewandten Seiten der Schutzplanken schwach abgerundet vorstehen, und damit keine Hindernisse bilden, die einem an einem Schutzplankenstrang entlang gleitenden Fahrzeug einen Widerstand entgegensetzt.

Die Verstärkungsprofile können kongruent in die Pfosten eingesetzt werden. Vorteilhafter ist es hingegen gemäß Anspruch 6, dass die insbesondere U-förmigen Verstärkungsprofile so in die Pfosten eingefügt sind, dass ihre Schenkel den Schutzplanken zugewandt sind. Die Pfosten erhalten auf diese

Weise einen umfangsseitig geschlossenen Querschnitt.

Ein weiteres die Stabilität der erfindungsgemäßen Schutzplankenanordnung erhöhendes Merkmal wird im Anspruch 7 erblickt. Danach sind die die Funktionen von Puffern wahrnehmenden Abstandskonsolen als in der Draufsicht und in der Seitenansicht trapezförmige Kastenprofile gestaltet.

Gemäß Anspruch 8 sind die Abstandskonsolen aus zwei U-förmig gefalteten und anschließend miteinander verschweißten Stahlblechen gebildet. Bei einfacher Serienherstellung wird auf diese Weise die Verwindungs- und Biegesteifigkeit der Abstandskonsolen merklich heraufgesetzt.

Schließlich wird es entsprechend den Merkmalen des Anspruchs 9 als besonders vorteilhaft angesehen, dass in der Draufsicht gesehen die Abstandskonsolen mit ihren sich horizontal erstreckenden Breitseiten den Schutzplanken zugewandt sind, während in der Seitenansicht gesehen die vertikal ausgerichteten Breitseiten der Abstandskonsolen den Pfosten zugewandt sind.

Die Erfindung ist nachfolgend anhand eines in den Zeichnungen veranschaulichten Ausführungsbeispiels näher erläutert. Es zeigen:
- Figur 1: in der Perspektive einen Längenabschnitt eines Schutzplankenstrangs in Richtung auf eine Fahrbahn gesehen;
- Figur 2: den Schutzplankenstrang der Figur 1 in Explosivdarstellung;
- Figur 3: eine Teildraufsicht auf den Schutzplankenstrang der Figur 1 gemäß dem Pfeil III;
- Figur 4: jeweils in der Stirnansicht in Explosivdarstellung Einzelteile des Schutzplankenstrangs der Figur 1;
- Figur 5: in vergrößerter perspektivischer Darstellung eine Abstandskonsole des Schutzplankenstrangs der Figur 1 und
- Figur 6: die Abstandskonsole der Figur 5 während des Zusammenbaus, ebenfalls in perspektivischer Darstellung.

In der Figur 1 ist mit 1 eine Schutzplankenanordnung bezeichnet, die randseitig von insbesondere mit Kraftfahrzeugen befahrenen Straßen aufgestellt wird.

Die Schutzplankenanordnung 1 umfasst zunächst einen Schutzplankenstrang 2, der aus lösbar miteinander verbundenen stählernen Schutzplanken 3 besteht. Wie in diesem Zusammenhang die Figuren 1 bis 4 erkennen lassen, besitzt jede Schutzplanke 3 einen W-förmigen Querschnitt. Vom weitgehend geradlinig ausgebildeten Boden 4 aus erstrecken sich zwei V-förmig gespreizte Innenschenkel 5, die in der Fahrbahn zugewandte bogenförmige Wulste 6 übergehen. Von den Wulsten 6 aus erstrecken sich wiederum ebenfalls V-förmig gespreizte Außenschenkel 7, die an den Enden in Richtung auf den Boden 4 abgeknickte Abkantungen 8 aufweisen.

Endseitig der Schutzplanken 3 befinden sich in den Außenschenkeln 7 und Innenschenkein 5 Bohrlöcher 9, die dem Durchtritt von Linsenkopfschrauben 10 dienen.

Ferner sind ausweislich der Figuren 1 bis 4 die Schutzplanken 3 auf den der Fahrbahn abgewandten Seiten mit im Querschnitt trapezförmigen stählernen Schienen 11 ausgesteift. Diese Schienen 11 weisen einen weitgehend ebenen Boden 12 sowie sich an den Boden 12 anschließende V-förmig gespreizte Schenkel 13 auf. Die Schienen 11 haben eine Länge L, welche der Länge L1 der Schutzplanken 3 entspricht. Endseitig der Schienen 11 sind in den Schenkeln 13 Bohrungsbilder 14 vorhanden, die den Konfigurationen der Bohrlöcher 9 in den Innenschenkeln 5 der Schutzplanken 3 entsprechen.

Bei der Montage des Schutzplankenstrangs werden mithin - wie insbesondere die Figur 2 erkennen lässt - bei der lösbaren Verbindung zweier Schutzplanken 3 im Überlappungsbereich 15 gleichzeitig auch die Schienen 11 mittels der Linsenkopfschrauben 10 und entsprechender Muttern 16 an den Schutzplanken 3 befestigt.

Der Schutzplankenstrang 2 wird von stählernen Pfosten 17 getragen, die beim Ausführungsbeispiel in einem Abstand voneinander angeordnet sind, der dem Abstand der Überlappungsbereiche 15 der Schutzplanken 3 entspricht. Grundsätzlich können zur Verringerung einer möglichen Ausbeulung auch Pfosten 17 in kürzeren Abständen gesetzt werden, insbesondere zusätzlich in der Mitte einer Schutzplanke 3. Montageöffnungen dort sind vorhanden.

Die Pfosten 17 weisen einen C-förmigen Querschnitt auf. Sie sind derartig in den Boden gerammt, dass die geschlossenen Breitseiten 18 zum Schutzplankenstrang 2 weisen. In die Pfosten 17 sind U-förmige Verstärkungsprofile 19 spielfrei eingefügt, deren Außenkonturen etwa den Innenkonturen der Pfosten 17 entsprechen. Hierbei lässt insbesondere die Figur 3 erkennen, dass die Schenkel 20 der Verstärkungsprofile 19 dem Schutzplankenstrang 2 zugewandt sind. Aufgrund der Verstärkungsprofile 19 erhalten die Pfosten 17 somit einen umfangsseitig geschlossenen Querschnitt.

Zwischen den oberen Enden der Pfosten 17 sowie der Verstärkungsprofile 19 und dem Schutzplankenstrang 2 sind aus den Figuren 5 und 6 näher erkennbare Abstandskonsolen 21 angeordnet. Die als Kastenprofile gestalteten Abstandskonsolen 21 sind sowohl in der Draufsicht als auch in der Seitenansicht trapezförmig ausgebildet. Sie bestehen aus zwei U-förmig gefalteten und anschließend miteinander verschweißten Stahlblechen 22, 23. Hierbei sind aus der Figur 6 die noch nicht miteinander verschweißten, jedoch bereits gefalteten U-förmigen Stahlbleche 22, 23 erkennbar, während die Figur 5 die zusammengeschweißten Stahlbleche 22, 23 in Form einer Abstandskonsole 21 erkennen lassen.

Das eine einem Pfosten 17 zugewandte U-förmige Stahlblech 22 besteht gemäß den Figuren 5 und 6 aus einer vertikal ausgerichteten Breitseite 24 sowie zwei rechtwinklig zur Breitseite 24 abgekanteten trapezförmigen **Schmalseiten 25.**

Das andere mit dem Schutzplankenstrang 2 zu verbindende U-förmige Stahlblech 23 setzt sich aus einer weitgehend horizontal verlaufenden Breitseite 26, einer trapezförmigen Unterseite 27 mit zwei seitlichen, rechtwinklig abgekanteten dreieckförmigen Schenkeln 28 und einer trapezförmigen Oberseite 29 mit zwei in Richtung zur Unterseite 27 rechtwinklig abgekanteten dreieckförmigen Schenkeln 30 zusammen. Wie die Figur 5 erkennen lässt, übergreifen beim Zusammenbau einer Abstandskonsole 21 die trapezförmigen Schmalseiten 25 des an einem Pfosten 17 festzulegenden Stahlblechs 22 die dreieckförmigen Schenkel 28 an der trapezförmigen Unterseite 27 des mit dem Schutzplankenstrang 2 zu verbindenden Stahlblechs 23.

Die Abstandskonsolen 21 werden derart den Pfosten 17 und dem Schutzplankenstrang 2 zugeordnet, dass in der Draufsicht gesehen die Abstandskonsolen 21 mit ihren sich horizontal erstreckenden Breitseiten 23 den Schutzplanken 3 zugewandt sind, während in der Seitenansicht gesehen die vertikal ausgerichteten Breitseiten 24 der Abstandskonsolen 21 den Pfosten 17 zugewandt sind.

Zur Verbindung der Abstandskonsolen 21 einerseits mit dem Schutzplankenstrang 2 und andererseits mit den Pfosten 17 sowie den Verstärkungsprofilen 19 sind in den vertikal ausgerichteten Breitseiten 24 der Abstandskonsolen 21 jeweils eine Bohrung 31 und in den horizontal ausgerichteten Breitseiten 26 drei Bohrungen 32 vorgesehen. Ferner befinden sich in den Böden 4 der Schutzplanken 3 und der Schienen 11 Bohrungen bzw. Langlöcher 33, Über die mittels Linsenkopfschrauben 10 und Muttern 16 die Abstandskonsolen 21 am Schutzplankenstrang 2 festgelegt werden. An den oberen Enden der Pfosten 17 und der Verstärkungsprofile 19 sind ebenfalls Bohrungen 34 vorgesehen, die der Verbindung der Abstandskonsolen 21 mit den Pfosten 17 und den Verstärkungsprofilen 19 dienen.

### Bezugszeichen

1 - Schutzplankenanordnung
2 - Schutzplankenstrang v. 1
3 - Schutzplanken v. 2
4 - Böden v. 3
5 - Innenschenkel v. 3
6 - Wulste v. 3
7 - Außenschenkel v. 3
8 - Abkantungen an 7
9 - Bohrlöcher in 5 u. 7
10 - Linsenkopfschrauben
11 - Schienen
12- Böden v. 11
13- Schenkel v. 11
14 - Bohrungsbilder v. 11
15- Überlappungsbereiche
16- Muttern
17- Pfosten
18- Breitseiten v. 17
19- Verstärkungsprofile
20- Schenkel v. 19
21- Abstandskonsolen
22- U-förmiges Stahlblech
23- U-förmiges Stahlblech
24- Breitseite v. 22
25- Schmalseiten v. 22
26- Breitseite v. 23
27- Unterseite v. 23
28- Schenkel v. 27
29- Oberseite v. 23
30- Schenkel v. 29
31- Bohrung in 24
32 - Bohrungen in 26
33- Bohrungen(Langlöcher) in 4,12
34- Bohrungen in 17,19

L - Länge v. 11
L1 - Länge v. 3

## Patentansprüche

1. Schutzplankenanordnung (1), die im Querschnitt W-förmige, zu einem Schutzplankenstrang (2) lösbar miteinander verbundene Schutzplanken (3) aufweist, welche unter Eingliederung von Abstandskonsolen (21) an vertikalen Pfosten (17) mit einem C-förmigen Querschnitt befestigt sind, **dadurch gekennzeichnet, dass** die Schutzplanken (3) auf ihren den Pfosten (17) zugewandten Innenseiten mit im Querschnitt trapezförmigen Schienen (11) ausgesteift sind, wobei in die Pfosten (17) Verstärkungsprofile (19) mit einer Außenkontur eingefügt sind, die etwa der Innenkontur der Pfosten (17) entspricht.

2. Schutzplankenanordnung nach Anspruch 1, **dadurch gekennzeichnet, dass** die Pfosten (17) mit ihren Breitseiten (18) den Schutzplanken (3) zugewandt sind.

3. Schutzplankenanordnung nach Anspruch 1 oder 2, **dadurch gekennzeichnet, dass** die Schienen (11) eine Länge (L) aufweisen, die der Länge (L1) der Schutzplanken (3) entspricht.

4. Schutzplankenanordnung nach einem der Ansprüche 1 bis 3, **dadurch gekennzeichnet, dass** die Schienen (11) im Überlappungsbereich (15) von zwei aufeinander folgenden Schutzplanken (3) sowohl mit den Schutzplanken (3) als auch mit den Abstandskonsolen (21) lösbar verbunden sind.

5. Schutzplankenanordnung nach einem der Ansprüche 1 bis 4, **dadurch gekennzeichnet, dass** die Schienen (11) sowohl mit den den Pfosten (17) zugewandten Böden (4) der Schutzplanken (3) als auch mit den sich an die Böden (4) anschließenden und V-förmig gespreizten Innenschenkeln (5) lösbar verbunden sind.

6. Schutzplankenanordnung nach einem der Ansprüche 1 bis 5, **dadurch gekennzeichnet, dass** die Verstärkungsprofile (19) mit ihren den Schutzplanken (3) zugewandten Schenkeln (20) in die Pfosten (17) eingefügt sind.

7. Schutzplankenanordnung nach einem der Ansprüche 1 bis 6, **dadurch gekennzeichnet, dass** die Abstandskonsolen (21) als in der Draufsicht und in der Seitenansicht trapezförmige Kastenprofile gestaltet sind.

8. Schutzplankenanordnung nach Anspruch 7, **dadurch gekennzeichnet, dass** die Abstandskonsolen (21) aus zwei U-förmig gefalteten und anschließend miteinander verschweißten Stahlblechen (22,23) gebildet sind.

9. Schutzplankenanordnung nach Anspruch 7 oder 8, **dadurch gekennzeichnet, dass** in der Draufsicht gesehen die Abstandskonsolen (21) mit ihren sich horizontal erstreckenden Breitseiten (26) den Schutzplanken (3) zugewandt sind, während in der Seitenansicht gesehen die vertikal ausgerichteten Breitseiten (24) der Abstandskonsolen (21) den Pfosten (17) zugewandt sind.
